# EUROPÄISCHE PATENTSCHRIFT

(11) **EP 0 484 813 B1**
(45) Veröffentlichungstag und Bekanntmachung des Hinweises auf die Patenterteilung: **23.08.1995**
(21) Anmeldenummer: 91118494.3
(22) Anmeldetag: 30.10.1991
(51) Int. Cl.: B44B 5/00, A44C 21/00

(54) **Verfahren zur Herstellung von zweiteiligen Münzrohlingen und derartiger Münzrohling**
Process for the production of bipartite coins and such a coin
Procédé pour la production des pièces de monnaies à deux parties et une telle pièce de monnaie

(30) Priorität: 09.11.1990 DE 4035738
(43) Veröffentlichungstag der Anmeldung: 13.05.1992
(73) Patentinhaber: DEUTSCHE NICKEL AG, 58239 Schwerte (DE)
(72) Erfinder: Sinner, Rolf, W-4600 Dortmund 30 (DE)
(74) Vertreter: Lehn, Werner, Dipl.-Ing.

(56) Entgegenhaltungen:
- EP-A- 0 160 343
- EP-A- 0 280 615
- CH-A- 248 900
- FR-A- 2 269 678
- WORLD PATENTS INDEX LATEST Section Ch, Week 8711, DerwentPublications Ltd., London, GB; Class M, Page 13, AN 87-075656, JP-A-62 027 902 (KAWASAKI STEEL K.K.) 5. February 1987
- WORLD PATENTS INDEX LATEST Section Ch, Week 8536, Derwent Publications Ltd., London, GB; Class A, Page 32, AN 85-220514& PATENT ABSTRACTS OF JAPAN, vol.9, no 306, JP-A-60 141896 (UEMURA KOGYO K.K.) 26. Juli 1985

## Beschreibung

Die Erfindung bezieht sich auf ein Verfahren zur Herstellung von zweiteiligen Münzrohlingen, bestehend aus einer inneren Scheibe und einem mit dieser verpreßten äußeren Ring; mit den Schritten: Ausstanzen von Ring und Scheibe; Einsetzen der Scheibe in den Ring, sowie auf einen zweiteiligen Münzrohling bestehend aus einer inneren Scheibe und einem mit dieser verpreßten äußeren Ring.

Zur leichteren Unterscheidung von Münzen verschiedenen Nennwertes ähnlicher Form, Farbe und Gewicht oder zur Unterscheidung von Fremdgeld sind Münzen bekannt und in Umlauf gebracht worden, die aus zwei zusammengesetzten Bestandteilen mit unterschiedlichen physikalischen Eigenschaften, z.B. unterschiedlicher Farbe, in der Weise bestehen, daß eine innere kreisförmige Scheibe von einem äußeren Ring umgeben ist.

Zweifarbige Münzen, die aus einem äußeren Ring und einem andersfarbigen scheibenförmigen Kern bestehen, sind in Italien (500 Lire), Frankreich (10 FF), in Portugal (100 Esc) und in Thailand (10 Baht) in Umlauf. Zur Herstellung des Rohlings werden üblicherweise scheibenförmige Plättchen aus einem und Ringe aus einem anderen Band oder Blech gestanzt. Bei bisher bekannten zweifarbigen Münzen besteht der Kern aus "weißem" Nickel und einem gelben Ring aus einer Kupferlegierung mit Aluminium- und Nickelzusätzen (10 FF), oder der Ring besteht aus einem nichtrostenden Stahl und der Kern aus einer gelben Kupferlegierung (500 Lire) mit Aluminium- und Nickelzusätzen, oder der Ring besteht aus "weißem" Kupfernickel und der Kern aus einer Kupferlegierung mit Aluminium- und Nickelzusätzen (100 Esc, 10 Baht).

Grundsätzlich sind alle Farb- und Legierungskombinationen denkbar, sofern die Komponenten verschiedenfarbig sind. Somit bestehen bisher eingeführte zweifarbige Münzen aus verhältnismäßig hochwertigen Kupferlegierungen, aus ebenfalls hochwertigen nichtrostenden Stählen und Nickel.

Ring und Kern werden nach bekannten Verfahren zusammengefügt. So besitzt nach der EP 0 080 437 A1 die Innenseite des äußeren Rings vor dem Zusammenfügen zum Münzrohling eine Verjüngung, auf der Ansätze angebracht sind, die nach dem Zusammenfügen ein Verdrehen des Innenteils in dem äußeren Ring verhindern.

Weitere Verfahren, welche zum Zusammenfügen von äußerem Ring und innerem Kern verwendet werden können, sind in der DE-A-24 00 640, der US-A-3 261 481 und der FR-A-1 477 460 beschrieben.

Bei der Herstellung des Ringes durch Stanzen fällt notwendigerweise ein Plättchen (Butzen) an, dessen Durchmesser praktisch gleich dem Innendurchmesser des Ringes ist. Bei allen bisher bekannten Verfahren muß dieser Butzen verschrottet werden, wodurch der üblicherweise beim Herstellen erzielte Werkstoffnutzungsgrad etwa auf die Hälfte sinkt.

### Beispiel:

Das französiche 10-FF-Stück hat einen Außendurchmesser von 23 mm, Innendurchmesser des Ringes und Kerndurchmesser betragen 16 mm. Durch das Ausstanzen des Butzens geht demnach die Hälfte des Gewichts der Scheibe, aus der der Ring erzeugt wird, verloren.

Neben dem dadurch bedingten niedrigen Werkstoffnutzungsgrad bedeutet dieses ferner einen hohen Herstellungsaufwand, von welchem durch das Verschrotten des Butzens ein großer Anteil wieder vernichtet wird, denn Münzsysteme, in denen der anfallende Butzen für einen anderen Münzwert innerhalb des die zweifarbige Münze enthaltenen Systems eingesetzt wird, sind bisher nicht bekannt.

Aufgabe der vorliegenden Erfindung ist es, bei der Herstellung von zweiteiligen Münzrohlingen den erzielbaren Werkstoffnutzungsgrad zu optimieren und die Herstellungskosten des Rohlings gleichzeitig zu verringern.

Diese Aufgabe wird erfindungsgemäß dadurch gelöst, daß
a) als in den Ring einzusetzende Scheibe der beim Stanzen des Ringes abfallende Butzen verwendet wird,
b) vor dem Einsetzen des Butzens in den Ring die Abmessung des Butzens durch Verformung in eine zum Zusammenfügen zur Münze geeignete Form gebracht wird, und
c) wenigstens eine der Komponenten "Ring" und "innere Scheibe" dauerhaft gefärbt werden.

Ferner wird diese Aufgabe dadurch gelöst, daß der Ring und die Scheibe aus demselben Grundwerkstoff bestehen, und daß wenigstens eine der Komponenten äußerer Ring und innere Scheibe dauerhaft gefärbt ist.

Dadurch, daß erfindungsgemäß der Butzen anstelle der Verschrottung wiederverwertet wird, und nicht nur das Material in den Herstellungsprozess wieder einfließt, wie bisher üblich, werden bedeutende wirtschaftliche Vorteile erzielt. Der Wert des in bisher bekannten Verfahren nicht weiterverwendbaren Butzens wird nämlich nicht nur durch den Metallwert bestimmt, sondern besonders auch durch die Herstellkosten für das Band oder Blech, aus dem der Ring und die innere Scheibe gefertigt werden. Dadurch, daß erfindungsgemäß die Verschrottung, und gleichermaßen die Herstellung neuer Bleche aus dem durch Verschrottung erhaltenen Material, entfällt, kann eine beträchtliche Reduzierung der Herstellungskosten erzielt werden. Durch die Wiedereinsetzung des ausgestanzten Butzens in den Ring, nachdem die durch das Stanzen getrennten Bestandteile des Münzrohlings bearbeitet wurden, um ein gewünschtes Aussehen bzw. Farbe zu erhalten, kann somit die Wirtschaftlichkeit und Effizienz der Herstellung bedeutend verbessert werden.

Die Erfindung ist im folgenden an Ausführungsbeispielen und anhand der Zeichnung näher erläutert. In der Zeichnung zeigen
- Fig. 1: ein Band vor dem Ausstanzen von Komponenten des Münzrohlings,
- Fig. 2a und 2b: perspektivische Darstellungen von Ring und Scheibe, und
- Fig. 3: einen zusammengefügten Münzrohling in perspektivischer Darstellung.

In dieser Ausführung einer zweifarbigen Münze wird der bei der Erzeugung des Ringes 3 aus dem Band oder Blech 1 durch Stanzen auf der Stanzlinie 2a, 2b anfallende Butzen als innerer Kern 4 verwendet. Hierfür wird durch einen Rändelprozess der Durchmesser d der Scheibe 4 geringfügig verringert, um ein leichteres Einfügen der inneren Scheibe in den äußeren Ring 3 zu ermöglichen. In Abhängigkeit von der Ausführung des Stanzwerkzeuges, von der Schnittluft, von der zum Ausstanzen des Butzens benötigten Kraft und vom Niederhaltedruck zur Fixierung des Ringes 3 im Werkzeug kann der Butzendurchmesser d nämlich durch Verformung geringfügig größer werden (ca. 0,1 mm) als der Innendurchmesser D des Ringes. Bei dem Rändelvorgang können gleichzeitig Formänderungen des Randes vorgenommen werden, die für das Zusammenfügen der Komponenten "Ring" und "innere Scheibe" erwünscht sind.

In einem zweiten Arbeitsschritt wird entweder dem Butzen 4 oder dem Ring 3 eine andere Farbe gegeben, z.B. durch metallisches Färben oder Beschichten mit andersfarbigen Metallen, z.B. durch Galvanisieren.

Zusammensetzen von Ring und Scheibe ergibt den kompletten Münzrohling 5, wie in Fig. 3 dargestellt.

Eine erfindungsgemäße Münze besteht demnach im Gegensatz zu den bisher bekannten, in Umlauf befindlichen zweifarbigen Münzen, aus einem einheitlichen Grundwerkstoff.

Als einheitlicher Grundwerkstoff für die Erzeugung von Ring und Kern kommen alle Metalle in Betracht, die durch irgendein Verfahren dauerhaft gefärbt werden können. Hierbei ist es unerheblich, ob die Farbe des Grundwerkstoffes für den Ring oder für den Kern beibehalten und das entsprechende Gegenstück (Kern bzw. Ring) gefärbt wird. Schließlich kann auch, z.B. durch Galvanisieren mit verschiedenfarbigen Metallen, sowohl Ring als auch Kern gefärbt werden.

### Beispiele:

1) Grundwerkstoff: nichtrostender Stahl; Färbung des Ringes durch chemisches Färben.
2) Grundwerkstoff: Kupfer-Nickel 25 (weiß); Färbung des Ringes durch galvanisches Beschichten mit Kupfer (rot).
3) Grundwerkstoff: Zink; Färbung des Ringes durch Verkupfern (rot); Färbung des Kerns durch Vernickeln (weiß).
4) Grundwerkstoff: messingplattierter Stahl (Werkstoff des 5- und 10-Pfennig-Stücks) (gelb); Färbung des Ringes durch galvanisches Vernickeln (weiß).

Im Beispiel 4) wird durch die Beschichtung des Ringes mit korrosionsbeständigem Nickel ohne zusätzlichen Aufwand der gegen Feuchtigkeit nicht korrosionsbeständige Stahlrand geschützt.

## Patentansprüche

1. Verfahren zur Herstellung von zweiteiligen Münzrohlingen, bestehend aus einer inneren Scheibe (4) und einem mit dieser verpreßten äußeren Ring (3), mit den Schritten: Ausstanzen von Ring (3) und Scheibe (4); Einsetzen der Scheibe (4) in den Ring (3);
dadurch **gekennzeichnet,** daß
a) als in den Ring (3) einzusetzende Scheibe (4) der beim Stanzen des Ringes (3) abfallende Butzen verwendet wird,
b) vor dem Einsetzen des Butzens in den Ring (3) die Abmessung des Butzens durch Verformung in eine zum Zusammenfügen zur Münze geeignete Form gebracht wird, und
c) wenigstens eine der Komponenten äußerer Ring (3) und innere Scheibe (4) dauerhaft gefärbt werden.

2. Verfahren nach Anspruch 1,
dadurch **gekennzeichnet,** daß eine oder beide Komponenten (3, 4) des Münzrohlings durch Galvanisieren ein unterschiedliches Aussehen erhalten.

3. Verfahren nach Anspruch 1,
dadurch **gekennzeichnet,** daß eine oder beide Komponenten (3, 4) des Münzrohlings chemisch gefärbt werden.

4. Verfahren nach Anspruch 1,
dadurch **gekennzeichnet,** daß eine oder beide Komponenten (3, 4) des Münzrohlings durch Aufdampfen gefärbt werden.

5. Verfahren nach Anspruch 1,
dadurch **gekennzeichnet,** daß auf eine oder beide Komponenten (3, 4) des Münzrohlings eine andersfarbige Metallschicht durch Elektrophorese aufgebracht wird.

6. Verfahren nach einem der vorangehenden Ansprüche,
dadurch **gekennzeichnet,** daß als Grundwerkstoff für beide Komponenten (3, 4) des Münzrohlings ein homogenes Nichteisen-Metall verwendet wird.

7. Verfahren nach einem der Ansprüche 1 bis 5,
dadurch **gekennzeichnet,** daß als Grundwerkstoff der beiden Komponenten (3, 4) des Münzrohlings ein plattierter Werkstoff eingesetzt wird.

8. Verfahren nach einem der Ansprüche 1 bis 5,
dadurch **gekennzeichnet,** daß als Grundwerkstoff für beide Komponenten (3, 4) des Münzrohlings ein nichtrostender Stahl eingesetzt wird.

9. Verfahren nach einem der vorangehenden Ansprüche,
dadurch **gekennzeichnet,** daß die Scheibe (4) vor dem Einsetzen in den Ring (3) gerändelt wird.

10. Münzrohling, bestehend aus einer inneren Scheibe (4) und einem mit dieser verpreßten äußeren Ring (3),
dadurch **gekennzeichnet,** daß der Ring (3) und die Scheibe (4) aus demselben Grundwerkstoff bestehen, und daß wenigstens eine der Komponenten äußerer Ring (3) und innere Scheibe (4) dauerhaft gefärbt ist.

11. Münzrohling nach Anspruch 10,
dadurch **gekennzeichnet,** daß eine oder beide Komponenten (3, 4) des Münzrohlings eine durch Galvanisieren aufgebrachte Oberflächenschicht unterschiedlichen Aussehens aufweisen.

12. Münzrohling nach Anspruch 10,
dadurch **gekennzeichnet,** daß eine oder beide Komponenten (3, 4) des Münzrohlings eine chemisch aufgebrachte Farbschicht aufweisen.

13. Münzrohling nach Anspruch 10,
dadurch **gekennzeichnet,** daß eine oder beide Komponenten (3, 4) des Münzrohlings eine aufgedampfte Farbschicht aufweisen.

14. Münzrohling nach Anspruch 10,
dadurch **gekennzeichnet,** daß eine oder beide Komponenten (3, 4) des Münzrohlings eine durch Elektrophorese aufgebrachte andersfarbige Metallschicht aufweisen.

15. Münzrohling nach einem der Ansprüche 10 bis 14,
dadurch **gekennzeichnet,** daß der Grundwerkstoff der beiden Komponenten (3, 4) des Münzrohlings ein homogenes Nichteisen-Metall oder ein nicht rostender Stahl ist.

## Claims

1. Method for the manufacture of two-part coin blanks, consisting of an inner disc (4) and an outer ring (3) compressed with the latter, with the steps of punching out ring (3) and disc (4), and insertion of the disc (4) in the ring (3), characterised in that
a) the slug which drops down during punching of the ring (3) is used as the disc (4) to be inserted in the ring (3),
b) before insertion of the slug in the ring (3), the dimensions of the slug are brought to a shape suitable for assembly with the coin by deformation, and
c) at least one of the components of outer ring (3) and inner disc (4) are coloured permanently.

2. Method according to claim 1, characterised in that one or both components (3, 4) of the coin blank are given a different appearance by electroplating.

3. Method according to claim 1, characterised in that one or both components (3, 4) of the coin blank are coloured chemically.

4. Method according to claim 1, characterised in that one or both components (3, 4) of the coin blank are coloured by vapour deposition.

5. Method according to claim 1, characterised in that a metal coating of a different colour is applied to one or both components (3, 4) of the coin blank by electrophoresis.

6. Method according to any of the preceding claims, characterised in that a homogeneous non-ferrous metal is used as the basic material for both components (3, 4) of the coin blank.

7. Method according to any of claims 1 to 5, characterised in that a plated material is used as the basic material of both components (3, 4) of the coin blank.

8. Method according to any of claims 1 to 5, characterised in that a stainless steel is used as the basic material for both components (3, 4) of the coin blank.

9. Method according to any of the preceding claims, characterised in that the disc (4) is milled before insertion in the ring (3).

10. Coin blank consisting of an inner disc (4) and an outer ring (3) compressed with the latter, characterised in that the ring (3) and the disc (4) are made of the same basic material, and in that at least one of the components of outer ring (3) and inner disc (4) are coloured permanently.

11. Coin blank according to claim 10, characterised in that one or both components (3, 4) of the coin blank have a surface coating of different appearance applied by electroplating.

12. Coin blank according to claim 10, characterised in that one or both components (3, 4) of the coin blank have a chemically applied coloured coating.

13. Coin blank according to claim 10, characterised in that one or both components (3, 4) of the coin blank have a coloured coating applied by vapour deposition.

14. Coin blank according to claim 10, characterised in that one or both components (3, 4) of the coin blank have a metal coating of a different colour applied by electrophoresis.

15. Coin blank according to any of claims 10 to 14, characterised in that the basic material of the two components (3, 4) of the coin blank is a homogeneous non-ferrous metal or a stainless steel.

## Revendications

1. Procédé de fabrication d'ébauches de pièces de monnaie en deux parties, composées d'un disque intérieur (4) et d'un anneau extérieur (3) pressé avec celui-ci, comportant les étapes : estampage de l'anneau (3) et du disque (4); insertion du disque (4) dans l'anneau (3);
caractérisé en ce qu'
a) on utilise comme disque (4), à introduire dans l'anneau (3), la pastille constituant le déchet issu lors de l'estampage de l'anneau (3),
b) avant insertion de la pastille dans l'anneau (3), les dimensions de la pastille sont portées, par déformation, en une forme convenant pour assurer un assemblage de constitution d'une pièce de monnaie, et
c) au moins l'un des composants que sont l'anneau extérieur (3) et le disque intérieur (4) est doté d'une coloration durable.

2. Dispositif selon la revendication 1, caractérisé en ce que l'un ou les deux composants (3, 4) de l'ébauche de pièce de monnaie reçoivent un aspect différencié, suite à une galvanisation.

3. Procédé selon la revendication 1, caractérisé en ce que l'un ou les deux composants (3,4) de l'ébauche de pièce de monnaie sont soumis à une coloration par voie chimique.

4. Procédé selon la revendication 1, caractérisé en ce que l'un ou les deux composants (3,4) de l'ébauche de pièce de monnaie sont colorés par métallisation sous vide.

5. Procédé selon la revendication 1, caractérisé en ce que, sur l'un ou les deux composants (3,4) de l'ébauche de pièce de monnaie, est appliquée une couche métallique d'une autre couleur, la couleur provenant d'un traitement d'électrophorèse.

6. Procédé selon l'une des revendications précédentes, caractérisé en ce que l'on utilise comme matériau de base pour les deux composants (3,4) de l'ébauche de pièce de monnaie un métal non ferreux homogène.

7. Procédé selon l'une des revendications 1 à 5, caractérisé en ce que l'on utilise comme matériau de base pour des deux composants (3,4) de l'ébauche de pièce de monnaie un matériau plaqué.

8. Procédé selon l'une des revendications 1 à 5, caractérisé en ce que l'on utilise comme matériau de base pour les deux composants (3,4) de l'ébauche de pièce de monnaie un acier inoxydable.

9. Procédé selon l'une des revendications précédentes, caractérisé en ce que le disque (4) est bordelé avant insertion dans l'anneau (3).

10. Ebauche de pièce de monnaie, composée d'un disque intérieur (4) et d'un anneau extérieur (3) pressés avec celui-ci, caractérisé en ce que l'anneau (3) et le disque (4) sont constitués du même matériau de base et en ce qu'au moins l'un des composants que sont l'anneau extérieur (3) et le disque intérieur (4) est doté d'une coloration permanente.

11. Ebauche de pièce de monnaie selon la revendication 10, caractérisée en ce que l'un ou les deux composant (3, 4) de l'ébauche de pièce de monnaie présente une couche superficielle d'aspect différencié, appliquée par galvanisation.

12. Ebauche de pièce de monnaie selon la revendication 10, caractérisée en ce que l'un ou les deux composant (3, 4) de l'ébauche de pièce de monnaie présente une couche colorante appliquée par voie chimique.

13. Ebauche de pièce de monnaie selon la revendication 10, caractérisée en ce que l'un ou les deux composant (3, 4) de l'ébauche de pièce de monnaie présente(nt) une couche colorante appliquée par métallisation sous vide.

14. Ebauche de pièce de monnaie selon la revendication 10, caractérisée en ce que l'un ou les deux composant (3,4) de l'ébauche de pièce de monnaie présente(nt) une couche métallique colorée différemment, appliquée par électrophorèse.

15. Ebauche de pièce de monnaie selon l'une des revendications 10 à 14, caractérisée en ce que le matériau de base des deux composants (3,4) de l'ébauche de pièce de monnaie est un métal non ferreux homogène ou un acier inoxydable.
